# EUROPÄISCHE PATENTSCHRIFT

(11) **EP 1 000 204 B1**
(45) Veröffentlichungstag und Bekanntmachung des Hinweises auf die Patenterteilung: **26.03.2003**
(21) Anmeldenummer: 97952903.9
(22) Anmeldetag: 09.12.1997
(51) Int. Cl.: E04D 13/16

(54) **ABDICHTUNGSMATTE**
SEALING MAT
MAT D'ETANCHEITE

(30) Priorität: 01.08.1997 DE 19733230
(43) Veröffentlichungstag der Anmeldung: 17.05.2000
(73) Patentinhaber: Schmid Baukunststoffe GmbH, 73333 Gingen/Fils (DE)
(72) Erfinder: SCHMID, Oliver, D-73095 Albershausen (DE)
(74) Vertreter: Konle, Tilmar, Dipl.-Ing.
(86) Internationale Anmeldenummer: EP9706864
(87) Internationale Veröffentlichungsnummer: WO99006647

(56) Entgegenhaltungen:
- DE-U- 9 319 360
- DE-U- 29 517 317

## Beschreibung

Die Erfindung bezieht sich auf eine Abdichtungsmatte gemäß dem Oberbegriff des Anspruchs 1, auf ein Verfahren zum Herstellen einer derartigen Abdichtungsmatte. Eine Abdichtungsmatte sowie ein Herstellungsverfahren dieser Art sind aus der DE-U-9319 360 bekannt.

Zum luftdurchlässigen Abdichten von First- und Gratsteinen an Gebäudedächern gegen Sprühregen und Flugschnee werden Abdichtungsmatten am Markt angeboten, die aus einem elastischen, wasserabweisenden und luftdurchlässigen Rollenband bestehen, das an seinen Rändern Abziehklebestreifen aufweist. Das Rollenband wird über die First- oder Gratlatte längsmittig gelegt und mit seinen Abziehklebestreifen an die angrenzenden Dacheindeckungsplatten angeklebt. Da Dacheindeckungsplatten meist keine ebene, sondern eine gewölbte (pfannenförmige) Oberfläche aufweisen, wird entweder das Rollenband über seine gesamte Breite wie ein Ziehbalg plissiert oder es werden nur die anzuklebenden Randbereiche plissiert oder fransenförmig eingeschnitten. Anschließend werden die First- oder Gratsteine über der fertig verlegten Abdichtungsmatte aufgesetzt und mittels Klammern gehalten.

Um einen ausreichend großen Luftdurchtritt aus dem Dachinnenraum durch das Rollenband hindurch in den von Außenluft durchströmten Querkanal zwischen dem First- oder Gratstein und der Mattenoberseite zu gewährleisten, weisen die am Markt angebotenen Abdichtungsmatten unterschiedliche Konstruktionsmerkmale auf. Die einfachste Variante besteht darin, für das Rollenband einen etwa 13 mm starken Schaumstoffstreifen zu verwenden, welcher bis zu 99 Prozent luftdurchlässig ist. Der Mittenbereich und die Randbereiche des Schaumstoffstreifens werden auf eine Stärke von etwa 1 mm thermisch komprimiert, wobei der Mittelbereich eben bleibt und die Randbereiche wellenförmig profiliert werden. Wegen ihres extrem geringen Gewichtes bei gleichzeitig großer Fläche besteht beim Verlegen der bekannten Schaumstoff-Abdichtungsmatte am Dach stets die Gefahr, daß die Abdichtungsmatte vom Wind weggetragen wird.

Eine zweite Variante besteht darin, für das Rollenband einen etwa 1,5 mm starken Streifen aus weichem, glattem Thermoplastmaterial mit hohem spezifischem Gewicht (Hochdruck-Polyäthylen) zu verwenden, welcher zwei Reihen fingerkuppenartiger Einschnitte aufweist, die parallel zu seinem Mittenbereich verlaufen. Sobald der Streifen mit seinem Mittenbereich auf der First- oder Gratlatte positioniert ist, verbleiben die mit dem Mittenbereich verbundenen fingerkuppenförmigen Ausschnitte in ihrer waagrechten Lage, während die Teile zwischen den fingerkuppenförmigen Ausschnitten ebenso wie die Randbereiche des Streifens nach unten hängen. Infolge dieser Trennung öffnen sich die fingerkuppenförmigen Ausschnitte wie Klappen und geben entsprechend geformte Öffnungen in dem Streifen frei, durch welche der gewünschte Luftaustausch stattfinden kann. Wegen der Verwendung eines weichen, glatten Thermoplastmaterials lassen sich die Randzonen nicht plissieren, sondern müssen fransenförmig eingeschnitten werden. Gegenüber einer Plissierung lassen sich die etwa 10 mm breiten Fransen nur mit wesentlich größerer Mühe und Sorgfalt an die Oberfläche der angrenzenden Dacheindeckungsplatten anformen und ankleben. Hinzu kommt, daß eine dauerhafte Abdichtungsfähigkeit von zerfransten Rändern systembedingt wesentlich geringer ist als von ununterbrochenen, plissierten Rändern.

Eine dritte Variante besteht darin, für das Rollenband ein extrem dünnes und leichtes, nadelperforiertes Kunststoffvlies geringer Steifigkeit zu verwenden, das an seinen beiden Randbereichen mit oberseitigen Metallstreifen aus Aluminiumfolie und an seinem Mittenbereich mit einem unterseitigen Verstärkungsstreifen aus steiferem, dickerem Kunststoffvlies verstärkt ist. Das bekannte Rollenband wird nach dem Aufkleben der Metallstreifen und des Verstärkungsstreifens über seine gesamte Breite durch Profilwalzen plissiert. Zusätzlich werden beim Profilwalzen beide übereinanderliegenden Vliese des Mittenbereichs mit Stanzlöchern versehen, deren Abstand in Bandlängsrichtung etwa der halben Ganghöhe der Plissierung entspricht. Ein auf der Oberseite des plissierten Mittenbereichs aufgeklebtes ebenes Zugband aus Vlies deckt die Stanzlöcher ab und bildet zusammen mit den Stanzlöchern und den Falten des plissierten und verstärkten Kunststoffvlieses im Mittenbereich eine Vielzahl von Querlüftungskanälen. Wegen der Verwendung eines extrem dünnen und leichten Vlieses ist das Gewicht der bekannten Abdichtungsmatte trotz Verwendung zusätzlicher Metall- und Verstärkungsstreifen sehr gering, so daß auch hier beim Verlegen am Dach stets die Gefahr besteht, daß die Abdichtungsmatte vom Wind weggetragen wird. Die Verwendung eines dickeren und/oder dichteren Vlieses zur Gewichtserhöhung verbietet sich deshalb, weil ein derartiges Vlies wegen der durchgehenden Plissierung in Querrichtung eine so hohe Steifigkeit besitzt, daß sich die Abdichtungsmatte nicht mehr in ausreichendem Maße von seiner Längsmitte gegen die Dacheindeckungsplatten abknicken läßt.

Um eine zuverlässige Verlegung auch bei schwierigen Witterungsbedingungen zu ermöglichen, geht die aus der älteren Patentanmeldung 196 04 256.9 bekannte Abdichtungsmatte von der Überlegung aus, daß sich zum luftdurchlässigen Abdichten ein perforiertes Gummi- bzw. Kautschukband am besten eignet. Die hohe Dichte und damit das hohe spezifische Gewicht eines Kautschukbandes stellen beste Voraussetzungen dafür dar, daß sich ein solches Bandmaterial auch bei starkem Wind am Dach verarbeiten läßt, ohne Gefahr zu laufen, daß die Abdichtungsmatte vom Wind weggetragen wird. Die Schwierigkeit bei der Verwendung von Kautschukband besteht indessen darin, daß sich ein Kautschukband wegen seiner elastischen Eigenschaften durch Profilwalzen nicht bleibend plissieren läßt, sondern stets versucht, wieder seine glatte, ebene Form zurückzugewinnen. Um dennoch einem Kautschukband eine bleibende Plissierung aufzuzwingen, werden bei der bekannten Abdichtungmatte zunächst die Randbereiche und der Mittenbereich des ebenen, glatten Kautschukbandes mit einem dünnen Metallstreifen, beispielsweise Aluminiumfolie, beschichtet, der sich mit geringem Kraftaufwand bleibend verformen läßt. Anschließend werden nur die Metallstreifen mit den daran anhaftenden Bereichen des Kautschukbandes mittels Profilwalzen plissiert. Die Metallstreifen sind von einer solchen Stärke gewählt, daß die elastischen Rückstellkräfte der plissierten Kautschukbandbereiche nicht ausreichen, um die plissierten Metallstreifen zu entformen, d.h., wieder glatt zu ziehen. Auf den plissierten Metallstreifen des Mittenbereiches wird ein glattes Zugband aufgeklebt, um bei der Montage die Formstabilität des plissierten Mittenbereichs und damit dessen gleichbleibende Länge unter allen Bedingungen zu gewährleisten.

Sämtliche bekannten Abdichtungsmatten weisen jedoch den Nachteil auf, daß eine absolut vollständige Abdichtung zwischen der Abdichtungsmatte und den angrenzenden Dachsteinen nicht erreichbar ist, insbesondere, wenn die Dachsteine eine Kopfverfalzung aufweisen. Hierbei handelt es sich um Dachsteine, welche im Bereich ihres Kopfendes einen über die Dachsteinbreite verlaufenden Falz oder Steg aufweisen, welcher in eine passende Nut im Bereich des Fußendes des nächstfolgenden, höhergelegenen Dachsteins eingreift. Auf diese Weise werden die in der Fall-Linie eines Schrägdaches aufeinanderfolgenden Dachsteine ineinander verhakt. Im Falle einer Schrägdacheindeckung von Dachsteinen mit Kopfverfalzung muß die Abdichtungsmatte über die nach oben ragenden Falze der obersten, an die Firststeine angrenzenden Dachsteine übergestülpt werden, um einen ungehinderten Wasserabfluß in der Fall-Linie zu gewährleisten. Für ein perfektes Überstülpen sind indessen die bekannten Abdichtungsmatten viel zu wenig plastisch verformbar, als daß sämtliche Fugen zuverlässig abgedichtet werden könnten. Das Ausspritzen von Fugen zwischen Abdichtungsmatte und angrenzenden Dachsteinen mit Akryl- oder Butylmasse wäre nicht nur mühsam, sondern auch wenig hilfreich, da Akryl- oder Butylmassen nicht langzeitbeständig gegen die ultraviolette Strahlungsbestandteile des Sonnenlichtes sind. Im Falle von Butylmasse kommt hinzu, daß diese Masse stets schwarz ist, wodurch das Aussehen insbesondere von hellroten oder gelblichen Dachsteinen beeinträchtigt wird.

Aus der DE-U-93 19 360 ist eine Abdichtungsmatte aus einem einstückigen Grundkörper bekannt, dessen Endstreifen mit einer wasserundurchlässigen Beschichtung versehen sind. Der einstückige Grundkörper mit seinen Seitenstreifen und Endstreifen besteht aus elastischem Schaumkunststoff, Schaumgummi oder Kunststoffwirrfasern. Die wasserundurchlässige Beschichtung kann auch durch Latex-Dispersionsfarbe ersetzt werden. An seinen Enden ist der Grundkörper auf der Unterseite mit einer Selbstklebeschicht versehen. Infolge der Verwendung eines elastischen Materials für den Grundkörper treten nach dem Verlegen Rückstellkräfte auf. Diese Rückstellkräfte können im Laufe der Zeit die Klebekräfte der Selbstklebeschicht überwinden, insbesondere, wenn die Klebekräfte durch Witterungseinflüsse nachlassen. Tritt dieser Fall nach mehreren Jahren auf, so verliert der Abdeckstreifen seine Dichtungsfunktion und es gelangen Regen und Schnee vom Dach in den Dachraum.

Die Aufgabe der Erfindung besteht demgegenüber darin, die Langzeitstabilität sowie die Abdichtungswirkung einer Abdichtungsmatte der eingangs erwähnten Art zu verbessern.

Diese Aufgabe wird erfindungsgemäß durch die kennzeichnenden Merkmale des Anspruchs 1 gelöst.

Vorteilhafte Ausgestaltungen und Weiterbildungen der erfindungsgemäßen Abdichtungsmatte ergeben sich aus den Unteransprüchen 2 bis 9.

Ein Verfahren zur Herstellung der erfindungsgemäßen Abdichtungsmatte ist in dem nebengeordneten Anspruch 10 angegeben.

Vorteilhafte Ausgestaltungen und Weiterbildungen des Verfahrens zur Herstellung der erfindungsgemäßen Abdichtungsmatte ergeben sich aus den Unteransprüchen 11 bis 13.

Die Erfindung beruht auf einer radikalen Abkehr von Randlamellen oder gewellten bzw. plissierten Randbereichen, wie sie bei den eingangs gewürdigten Abdichtungsmatten nach dem Stand der Technik vorhanden sind. Ferner verzichtet die Erfindung auf die Verwendung von schweren, teuren Streckmetalleinlagen oder gar gesundheitsbedenklichen Bleieinlagen in den Randbereichen von Abdichtungsmatten, die ursprünglich beim Aufkommen der luftdurchlässigen Firstabdichtungstechnik verwendet wurden. Die Erfindung geht vielmehr von der Grunderkenntnis aus, daß das optimale Material zum Ankleben einer Abdichtungsmatte an die benachbarten Dachsteine und gleichzeitig zum vollkommenen Abdichten von dazwischen vorhandenen Fugen ein relativ breiter Randstreifen aus klebendem Kautschukmaterial ist. Ein derartiger Kautschukstreifen läßt sich mühelos und nahezu beliebig verformen. Klebende Kautschukstreifen sind jedoch weder luftdurchlässig noch UV-beständig, sie haben stets eine unerwünscht dunkle Farbe und kleben auch auf ihrer Oberseite, also dort, wo keine Verklebung stattfinden soll. Die Erfindung hat sich indessen von diesen Hindernissen gegen eine Verwendung von relativ breiten Randstreifen aus klebendem Kautschukmaterial nicht abschrecken lassen. Zur richtigen Grunderkenntnis kam die Idee hinzu, die Randstreifen aus selbstklebendem Butyl-, Acrylat- oder Bitumenkautschuk mit einem Gewebematerial in Form eines Gewirkes bzw. Maschenverbundes zu beschichten, welches eine hohe Elastizität in Längsrichtung der Abdichtungsmatte und eine geringe Elastizität in Querrichtung der Abdichtungsmatte aufweist, so daß das Gewebematerial im wesentlichen nur in Längsrichtung dehnbar ist. Infolge dieser hohen Dehnbarkeit in Längsrichtung lassen sich die Randstreifen aus klebendem Kautschukmaterial mit dem darauf befindlichen Gewebematerial mühelos und perfekt an die Form und den Verlauf der angrenzenden Dachsteine unter Verschluß sämtlicher Fugen anpassen. Das Gewebe-material verhindert das Verkleben des darunterliegenden, klebenden Kautschuk-materials der Randstreifen mit den First- oder Gratsteinen und schützt gleichzeitig das darunterliegende Kautschukmaterial der Randstreifen gegen UV-Strahlung. Ferner läßt sich das Gewebematerial in der gewünschten Farbgebung der Dachsteine einfärben, so daß die dunkle Farbe des darunterliegenden Kautschukmaterials der Randstreifen unsichtbar bleibt. Zur mechanischen Verbindung der beiden Randstreifen dient ein Rollenband, vorzugsweise aus gelochter oder genadelter (d.h., luftdurchlässiger) Kautschuk- oder Kunststoff-Folie oder mit Kautschuk getränktem Gewebe, an dessen Randzonen die klebenden Randstreifen angeklebt werden. Diese Verklebung der aus klebendem Kautschukmaterial bestehenden Randstreifen ist infolge des Kautschukmaterials oder der Kautschukimprägnierung des Rollenbandes besonders stark und zuverlässig. Das Gewebematerial kann sich nicht nur über die Randstreifen, sondern auch über das Rollenband erstrecken, wobei eine Verbindung zwischen Rollenband und darüber befindlichem Gewebe-material nur im Mittenbereich des Rollenbandes erforderlich ist. In diesem Mittenbereich kann von oben her ein Metallstreifen, z.B. aus Aluminiumfolie, aufgeklebt werden, um die Lage der Abdichtungsmatte am Dachfirst oder Dachgrat zu stabilisieren und zu fixieren. Als bevorzugtes Gewebematerial wird ein im Handel erhältliches Polyestergewirk verwendet.

Die Erfindung wird nachstehend an Hand von Ausführungsbeispielen in den Zeichnungen näher erläutert. Es zeigt:
- Fig. 1: einen Schnitt durch eine erste Ausführungsform der erfindungsgemäßen Abdichtungsmatte;
- Fig. 2: einen Querschnitt durch den zwangsentlüfteten Firstbereich eines Schrägdaches, bei welchem die Abdichtungsmatte nach Fig. 1 unterhalb eines Firststeins eingebaut ist, und
- Fig. 3: einen Schnitt durch eine zweite Ausführungsform der erfindungsgemäßen Abdichtungsmatte.

Die Darstellung nach Fig. 2 dient zur Erläuterung der Einbaulage einer erfindungsgemäßen Abdichtungsmatte 10 im zwangsentlüfteten Firstbereich eines Schräg-daches. Die Tragkonstruktion 21 des Daches weist in diesem Bereich eine an einem Firsthalter 22 justierte Firstlatte 11 und parallel zur Firstlatte 11 verlaufende Dachlatten 13 auf, welche zum Einhängen der Befestigungsnasen 12a von pfannen-förmigen (gewölbten) Dacheindeckungsplatten 12 (auch als "Dachsteine" bezeichnet) dienen. Die Firstlatte 11 trägt bogenförmig gewölbte Firststeine 15, die sich an ihren Längsenden überlappen. Die Firststeine 15 werden durch Stahlklammem 14 festgehalten, die ihrerseits am Firstbalken 11 befestigt sind und den Firststein 15 in einem definierten Abstand zu dem Firstbalken 11 halten. Die Höhenposition des Firststeins 15 wird mittels des Firsthalters 22 so justiert, daß die beiden Unterkanten des Firststeins 15 auf dem Scheitel der gewölbten Dacheindeckungsplatten 12 nicht aufsitzen, sondern diesen Scheitel nur berühren.

Die erfindungsgemäße Abdichtungsmatte 10 wird mit ihrem Mittenbereich 3 (Fig. 1) auf die Firstlatte 11 aufgelegt und mit ihren beiden plastisch verformbaren Randbereichen 2 gegen die Oberflächen der angrenzenden Dacheindeckungsplatten 12 auf beiden Hälften des Schrägdaches angeformt und an diese Oberflächen mit Hilfe von Randstreifen 6 aus klebendem Kautschukmaterial angeklebt. Nach Aufsetzen des Firststeins 15 kann die auf der Luv-Seite des Schrägdaches anströmende Luft (Pfeil 16 in Fig. 4) in den Querkanal 18 unterhalb des Firststeins 15 und oberhalb der Abdichtungsmatte 10 einströmen und auf der Lee-Seite des Schrägdaches wieder austreten (Pfeil 17). Der Luftstrom 16/17 im Querkanal 18 saugt Luft (Pfeil 20) aus dem Dachraum 19 durch die luftdurchlässige Abdichtungs-matte 10 hindurch und reißt diese angesaugte Luft (Pfeile 20) mit auf die Lee-Seite des Schrägdaches, wodurch eine wirksame Dachentlüftung gewährleistet wird.

Der Aufbau einer ersten Ausführungsform der erfindungsgemäßen Abdichtungsmatte 10 ist anhand der Fig. 1 näher erläutert.

Die Abdichtungsmatte 10 umfaßt als Tragelement ein elastisches, wasser-abweisendes und luftdurchlässiges Rollenband 1 aus kalandrierter Kautschukfolie oder aus einem mit Kautschuk getränkten oder beschichteten Gewebeband. Alternativ kann als Rollenband auch eine luftdurchlässige Kunststoffolie vorgesehen werden. Als Kautschukmaterial wird vorzugsweise Äthylen-Propylen-Teer-Kautschuk (APTK) mit hoher spezifischer Dichte verwendet, obwohl auch Butyl-Kautschuk zum Einsatz kommen kann. Das Rollenband 1 weist vorzugsweise eine Dicke im Bereich zwischen 0,2 mm und 2,0 mm auf und ist auf seiner gesamten Fläche nadel-perforiert oder mit Stanzlöchern (beispielsweise mit einem Lochdurchmesser im Bereich zwischen 2 mm und 5 mm) versehen, um eine gute Luftdurchlässigkeit zu gewährleisten. Die Breite des Rollenbandes 1 beträgt beispielsweise 30 cm.

Das Rollenband 1 ist an seinen Randzonen mit relativ breiten Randstreifen 6 aus klebendem, plastisch verformbarem Butylkautschuk, Acrylatkautschuk oder Bitumenkautschuk verbunden, vorzugsweise durch Verklebung unter Druck und Raumtemperatur. Die Breite jedes Randstreifens 6 beträgt beispielsweise 8 cm. Die klebrige Unterseite jedes Randstreifens 6 ist durch Abziehfolien 7 geschützt, welche bei der Verlegung der Abdichtungsmatte 10 am Dach entfernt werden. Die klebrige Oberseite jedes Randstreifens 6 ist mit einem Gewebematerial 5 in Form eines Gewirkes bzw. Maschenverbundes beschichtet, welches eine hohe Elastizität in Längsrichtung der Abdichtungsmatte 10 und eine geringe Elastizität in Querrichtung der Abdichtungsmatte 10 aufweist. Infolge dieser Elastizitätseigenschaften läßt sich das Gewebematerial 5 im wesentlichen nur in Längsrichtung (d.h. in Längsrichtung der Firstlatte 11 (Fig. 2) dehnen. Infolge dieser hohen Dehnbarkeit in Längsrichtung lassen sich die Randstreifen 6 aus klebendem Kautschukmaterial mit dem darauf befindlichen Gewebematerial 5 mühelos handhaben (ohne daß die Hände des Monteurs mit klebendem Kautschukmaterial verschmiert werden) und gleichzeitig unter plastischer Verformung an die Formgebung und den Verlauf der angrenzenden Dacheindeckungsplatten 12 (Fig. 2) unter vollständigem Verschluß sämtlicher Fugen anpassen. Dies gilt insbesondere für Dacheindeckungsplatten mit Kopfverfalzung, da sich die plastisch verformbare Kautschukmasse der Randstreifen 6 über die Kopffalze der angrenzenden Dacheindeckungsplatten 12 (Fig. 2) über-stülpen und mit der ebenen oder gewölbten Plattenfläche verkleben läßt.

Als Gewebematerial 5 ist vorzugsweise ein Polyestergewirke mit folgenden Merkmalen vorgesehen:
a) Gewicht im Bereich von 55 bis 65 g/m²;
b) Reißkraft in Längsrichtung größer als 200 N und in Querrichtung größer als 100 N;
c) Reißdehnung in Längsrichtung größer als 20 % und in Querrichtung größer als 100 %;
d) Weiterreißkraft in Längsrichtung größer als 5 N und in Querrichtung größer als 10 N;
e) Hitzschrumpf bei 200 °C und 3 min in Längsrichtung kleiner als 3 % und in Querrichtung kleiner als 3 %, und
f) Hitzschrumpf bei 200 °C und 5 min in Längsrichtung kleiner als 3 % und in Querrichtung kleiner als 3 %.

Die Farbe des Gewebematerials 5 kann beliebig gewählt werden, so daß zu jeder Farbe der Dacheindeckungsplatten 12 die passende Farbe des von außen sichtbaren Gewebematerials 5 gewählt werden kann.

Das Gewebematerial 5 erstreckt sich bei der in Fig. 3 dargestellten zweiten Ausführungsform der erfindungsgemäßen Abdichtungsmatte 10 nicht nur über die Randstreifen 6, sondern auch über das Rollenband 1. Eine Verbindung zwischen Rollenband 1 und darüber befindlichem Gewebematerial 5 ist bei dieser zweiten Ausführungsform nur im Mittenbereich 3 der Abdichtungsmatte 10 erforderlich. In dem Mittenbereich 3 kann bei beiden Ausführungsformen nach Fign. 1 und 3 von oben her ein Metallstreifen 4, z.B. aus Aluminiumfolie, aufgeklebt werden, um die Lage der Abdichtungsmatte 10 an der Firstlatte 11 (Fig. 2) zu stabilisieren und zu fixieren. Die Breite des Metallstreifens 4 beträgt beispielsweise 4 cm.

Zur Herstellung der Abdichtungsmatte 10 werden an den Rändern eines glatten Rollenbandes 1 die Randstreifen 6 aus selbstklebendem Kautschukmaterial angeklebt, welche an ihrer Unterseite jeweils mit einer Abziehfolien 7 abgedeckt sind. Zumindest die Oberseite der Randstreifen 6 aus Kautschukmaterial wird mit dem vorstehend beschriebenen Gewebematerial 5 beschichtet (Fig. 1) Das Gewebe-material 5 kann jedoch sowohl über den Randstreifen 6 als auch über dem dazwischen liegenden Rollenband 1 angebracht werden (Fig. 3). Im Falle einer Bedeckung des Rollenbandes 1 mit Gewebematerial 5 (Fig. 3) wird das Gewebe-material 5 im Mittenbereich 3 der Abdichtungsmatte 10 mit dem darunterliegenden Rollenband 1 verbunden. Anschließend wird auf das Gewebematerial 5 bzw. (falls das Gewebematerial 5 nur die Randstreifen 6 bedeckt; Fig. 1) das Rollenband 1 in dem Mittenbereich 3 der Abdichtungsmatte 10 der Metallstreifen 4 beispielsweise aus Aluminiumfolie aufgeklebt, beispielsweise mittels Thermokaschierung.

## Patentansprüche

1. Abdichtungsmatte (10) zum luftdurchlässigen Abdichten von länglichen Spalten, die im Bereich von Dachfirsten oder Dachgraten zwischen First- bzw. Gratsteinen (15) und angrenzenden Dacheindeckungsplatten (12) verlaufen, bestehend aus einem elastischen und luftdurchlässigen Rollenband (1), dessen wasserabweisende Randstreifen (6) auf der Oberseite mit jeweils einer Beschichtung versehen sind, **dadurch gekennzeichnet, daß** die Randstreifen (6) aus selbstklebendem, plastisch verformbarem Kautschukmaterial zum Anformen und Ankleben der Abdichtungsmatte (10) an die angrenzenden Dacheindeckungsplatten (12) bestehen, daß die selbstklebenden Randstreifen (6) auf ihrer Unterseite mit einer beim Verlegen der Abdichtungsmatte (10) zu entfernenden Abziehfolie (7) abgedeckt sind, und daß als Beschichtung auf der Oberseite der Randstreifen (6) ein Gewebematerial (5) in Form eines im wesentlichen nur in Längsrichtung dehnbaren Gewirkes bzw. Maschenverbundes vorgesehen ist.

2. Abdichtungsmatte nach Anspruch 1, **dadurch gekennzeichnet, daß** als Gewebematerial (5) ein Polyestergewirke vorgesehen ist.

3. Abdichtungsmatte nach Anspruch 2, **dadurch gekennzeichnet, daß** das Polyestergewirke folgende Merkmale aufweist:
a) Gewicht im Bereich von 55 bis 65 g/m^{2;}
b) Reißkraft in Längsrichtung größer als 200 N und in Querrichtung größer als 100 N;
c) Reißdehnung in Längsrichtung größer als 20 % und in Querrichtung größer als 100 %;
d) Weiterreißkraft in Längsrichtung größer als 5 N und in Querrichtung größer als 10 N;
e) Hitzschrumpf bei 200 °C und 3 min in Längsrichtung kleiner als 3 % und in Querrichtung kleiner als 3 %, und
f) Hitzschrumpf bei 200 °C und 5 min in Längsrichtung kleiner als 3 % und in Querrichtung kleiner als 3 %.

4. Abdichtungsmatte nach Anspruch 2 oder 3, **dadurch gekennzeichnet daß** das Polyestergewebe in der Farbe der Dacheindeckungsplatten (12) eingefärbt ist.

5. Abdichtungsmatte nach einem der Ansprüche 1 bis 4, **dadurch gekennzeichnet daß** sich das Gewebemateria (5) über die Randstreifen (6) und das Rollenband (1) erstreckt und zumindest im Mittenbereich (3) der Abdichtungsmatte (10) an der Oberseite des Rollenbandes (1) befestigt ist.

6. Abdichtungsmatte nach einem der Ansprüche 1 bis 5, **dadurch gekennzeichnet daß** im Mittenbereich (3) der Abdichtungsmatte (10) auf deren Oberseite ein Metallstreifen (4) zur Lagestabilisierung und -fixierung der Abdichtungsmatte (10) am Dachfirst oder Dachgrat befestigt ist.

7. Abdichtungsmatte nach einem der Ansprüche 1 bis 6, **dadurch gekennzeichnet daß** das Rollenband (1) aus gelochtem oder genadeltem Kunststoff- oder Kautschukmaterial besteht.

8. Abdichtungsmatte nach einem der Ansprüche 1 bis 6, **dadurch gekennzeichnet daß** das Rollenband (1) aus einem mit Kautschuk getränkten oder beschichteten Gewebeband besteht.

9. Abdichtungsmatte nach einem der Ansprüche 1 bis 8, **dadurch gekennzeichnet daß** das Selbstklebematerial der Randstreifen (6) aus Butylkautschuk, Akrylatkautschuk oder Bitumenkautschuk besteht.

10. Verfahren zum Herstellen einer Abdichtungsmatte nach Anspruch 1, **gekennzeichnet durch** folgende Verfahrensschritte:
a) An den Rändern eines glatten Rollenbandes (1) werden Randstreifen (6) aus selbstklebendem Kautschukmaterial angeklebt, welche an ihrer Unterseite mit Abziehfolien (7) abgedeckt sind, und
b) zumindest die Oberseite der Randstreifen aus selbstklebendem Kautschukmaterial wird mit einem Gewebematerial (5) in Form eines Gewirkes bzw. Maschenverbundes beschichtet.

11. Verfahren nach Anspruch 10, **dadurch gekennzeichnet, daß** das Gewebematerial (5) sowohl über die Randstreifen (6) als auch über das dazwischen liegende Rollenband aufgebracht wird.

12. Verfahren nach Anspruch 10, **dadurch gekennzeichnet, daß** auf das Gewebematerial (5) im Mittenbereich der Abdichtungsmatte (10) ein Metallstreifen (4) aufgeklebt wird.

13. Verfahren nach Anspruch 11 oder 12, **dadurch gekennzeichnet, daß** das Gewebematerial (5) im Mittenbereich der Abdichtungsmatte (10) mit dem darunter liegenden Rollenband (1) verbunden wird.

## Claims

1. Sealing mat (10) for air-permeable sealing of elongated gaps which occur in the area of roof ridges or hips between ridge stones or hip stones (15) and adjacent roofing plates (12), consisting of an elastic and air-permeable roller tape (1), the water-repellent edge strips (6) of which have been provided with a coating each on the upper side; **characterised in that** the edge strips (6) consist of self-adhesive, plastic deformable caoutchouc material to shape and stick the sealing mat (10) to the adjacent roofing plates (12); **characterised in that** the self-adhesive edge strips (6) are covered on their lower side with a tear-off film (7) to be removed on processing of the sealing mat (10), and that the coating on the upper side of the edge strips (6) consists of a fabric material (5) in form of a knitted fabric or mesh compound stretchable in the main in longitudinal direction only.

2. Sealing mat as set forth in claim 1, **characterised in that** a polyester fibre fabric is provided as fabric material (5).

3. Sealing mat in accordance with claim 2, **characterised in that** the polyester fibre fabric has the following characteristic features:
(a) weight in the range of 55 to 65 g/m²,
(b) tear strength in longitudinal direction of more than 200 N and in transverse direction of more than 100 N,
(c) elongation at tear in longitudinal direction of more than 20 per cent and in transverse direction of more than 100 per cent,
(d) tear growth strength in longitudinal direction of more than 5 N and in transverse direction of more than 10 N,
(e) heat shrinkage at 200° Celsius and 3 minutes in longitudinal direction of less than 3 per cent and in transverse direction of less than 3 per cent, and
(f) heat shrinkage at 200° Celsius and 5 minutes in longitudinal direction of less than 3 per cent and in transverse direction of less than 3 per cent.

4. Sealing mat in accordance with claim 2 or 3, **characterised in that** the polyester fibre fabric is dyed in the colour of the roofing plates (12).

5. Sealing mat in accordance with one of the claims 1 to 4, **characterised in that** the fabric material (5) covers the edge strips (6) and the roller tape (1), and is attached to the upper side of the roller tape (1) at least in the middle section (3) of the sealing mat (10).

6. Sealing mat in accordance with one of the claims 1 to 5, **characterised in that** a metal strip (4) is attached for positional stability and attachment of the sealing mat (10) on the roof ridge or hip on the upper side of the middle section (3) of the sealing mat (10).

7. Sealing mat as set forth in one of the claims 1 through 6, **characterised in that** the roller tape (1) consists of perforated or needle-punched plastic or caoutchouc material.

8. Sealing mat in accordance with one of the claims 1 to 6, **characterised in that** the roller tape (1) consists of a fabric tape impregnate in or coated with caoutchouc.

9. Sealing mat in accordance with one of the claims 1 to 8, **characterised in that** the self-adhesive material of the edge strips (6) consists of butyl rubber, acrylate caoutchouc or bituminous caoutchouc.

10. Method of the manufacture of a sealing mat in accordance with claim 1, **characterised by** the following method steps:
(a) The edges of a smooth roller tape (1) are adhered with edge strips (6) made of self-adhesive caoutchouc material, which are covered with tear-off films (7) on the bottom side, and
(b) at least the upper side of the edge strips made of self-adhesive caoutchouc material is covered with a fabric material (5) in form of a knitted fabric or mesh compound.

11. Method of accordance with claim 10, **characterised in that** the fabric material (5) is applied to the edge strips (6) as well as over the intermediate roller tape (1).

12. Method of set forth in claim 10, **characterised in that** a metal strip (4) is adhered to the fabric material (5) in the middle section of the sealing mat (10).

13. Method of accordance with claim 11 or 12, **characterised in that** the fabric material (5) is connected with the subjacent roller tape (1) in the middle section of the sealing mat (10).

## Revendications

1. Mat d'étanchéité (10) perméable à l'air pour des fentes de forme allongée à la région du faîte ou de la croupe d'un toit posé entre les tuiles du faîte ou de la croupe (15) et les plaques de couverture avoisinantes (12), constitué d'une bande en rouleau élastique et perméable à l'air (1) dont chaque bordure hydrofuge (6) est pourvue à la face supérieure d'une enduction, **caractérisé en ce que** les bordures (6) soient composés d'un matériau en caoutchouc autocollant, ductile formable pour former et coller le mat d'étanchéité (10) aux plaques de couverture avoisinantes (12), que les bordures autocollantes (6) soient recouvertes à leur face inférieure par une bande détachable (7) à ôter lors de l'emploi du mat d'étanchéité, et encore que, comme enduction à la face supérieure de la bordure (6), et que un matériau tissé (5) sous la forme d'un tissage ou d'un tissu à mailles essentiellement seulement extensible en direction longitudinale soit prévu.

2. Mat d'étanchéité selon la revendication 1, **caractérisé en ce que** comme matériau tissé (5) un tissu à mailles en polyester soit prévu.

3. Mat d'étanchéité selon la revendication 2, **caractérisé en ce que** le tissu à mailles en polyester présente les caractéristiques suivantes :
a) Le poids dans le domaine des 55 à 65 g/m²
b) La force de rupture dans le sens de la longueur supérieure à 200 N et dans le sens de la largeur supérieure à 100 N ;
c) L'allongement à la rupture dans le sens de la longueur supérieur à 20% et dans le sens de la largeur supérieur à 100%
d) Une résistance à la déchirure dans le sens de la longueur supérieure à 5 N et dans le sens de la largeur supérieure à 10 N ;
e) Le retrait à la chaleur à 200° C et 3 min. dans le sens de la longueur inférieur à 3% et dans le sens de la largeur inférieur à 3% ;
f) Le retrait à la chaleur à 200° C et 5 min. dans le sens de la longueur inférieur à 3% et dans le sens de la largeur inférieur à 3% ;

4. Mat d'étanchéité selon les revendications 2 ou 3, **caractérisé en ce que** le tissu à mailles en polyester soit teint dans les couleurs des plaques de couvertures (12).

5. Mat d'étanchéité selon les revendications de 1 à 4, **caractérisé en ce que** le matériau tissé (5) recouvre les bordures (6) et la bande en rouleau (1), et soit fixé au moins au niveau médian (3) du mat d'étanchéité (10) à la face supérieure de la bande en rouleau (1).

6. Mat d'étanchéité selon les revendications 1 à 5, **caractérisé en ce que** a la région médiane (3) du mat d'étanchéité (10), à la face supérieure de celle-ci, une bande métallique (4) soit fixée pour stabiliser la position et fixer le mat d'étanchéité (10) au faîtage ou à l'arrête du toit.

7. Mat d'étanchéité selon les revendications 1 à 6, **caractérisé en ce que** la bande en rouleau (1) soit constituée de matière plastique ou caoutchouc perforée ou aiguilletée.

8. Mat d'étanchéité selon les revendications 1 à 6, **caractérisé en ce que** la bande en rouleau (1) soit constituée d'une bande tissée imprégnée ou enduite de caoutchouc.

9. Mat d'étanchéité selon les revendications 1 à 8, **caractérisé en ce que** le matériau autocollant des bordures (6) soit constitué de caoutchouc butylique, acrylique ou bitumeux.

10. Procédé de fabrication d'un mat d'étanchéité selon la revendication 1, **caractérisé par** les étapes suivantes :
a) aux bords d'une bande en rouleau (1), des bordures (6) en un matériau de caoutchouc autocollant sont collées, lesquelles sont recouvertes à leur face inférieure par une bande détachable (7), et
b) au moins la face supérieure de la bordure en caoutchouc autocollant est enduite d'un matériau tissé (5) sous la forme d'un tricot ou un tissu à mailles.

11. Procédé selon la revendication 10, **caractérisé en ce que** le matériau tissé (5) soit appliqué aussi bien sur les bordures (6) que sur la bande en rouleau (1) située entre les deux.

12. Procédé selon la revendication 10, **caractérisé en ce que** sur le matériau tissé (5), au niveau médian du mat d'étanchéité (10), une bande métallique (4) soit collée.

13. Procédé selon les revendications 11 et 12, **caractérisé en ce que** le matériau tissé (5) soit relié, au niveau médian du mat d'étanchéité (10), à la bande en rouleau (1) située au-dessous.
